# EUROPÄISCHE PATENTSCHRIFT

(11) **EP 0 233 509 B1**
(45) Veröffentlichungstag und Bekanntmachung des Hinweises auf die Patenterteilung: **08.03.1989**
(21) Anmeldenummer: 87100966.8
(22) Anmeldetag: 23.01.1987
(51) Int. Cl.: F01N 3/28

(54) **Vorrichtung zur Halterung von Monolithkatalysatoren**
Mounting device for a monolithic catalyst
Support pour catalyseurs monolithiques

(30) Priorität: 01.02.1986 DE 8602600 U
(43) Veröffentlichungstag der Anmeldung: 26.08.1987
(73) Patentinhaber: Degussa Aktiengesellschaft, 60311 Frankfurt (DE)
(72) Erfinder: Brand, Reinhold, Dr., D-8752 Mömbris (DE); Engler, Bernd, Dr., D-6450 Hanau 9 (DE); Kleine-Möllhoff, Peter, D-8755 Alzenau (DE); Koberstein, Edgar. Dr., D-8755 Alzenau (DE)

(56) Entgegenhaltungen:
- EP-A- 0 112 634
- EP-A- 0 172 396
- DE-A- 3 046 921
- FR-A- 1 515 158
- FR-A- 2 211 041
- FR-A- 2 284 028
- US-A- 4 238 455
- US-A- 4 294 806
- PATENT ABSTRACTS OF JAPAN, Band 3, Nr. 126 (M-77), 20. Oktober 1979, 36 M 77

## Beschreibung

Die Neuerung betrifft eine Vorrichtung zur Halterung von viereckigen, z.B. quadratischen oder rechteckigen monolithischen keramischen Katalysatorelementen zur Herabsetzung des Schadstoffausstoßes von Verbrennungsanlagen, z.B. Feuerungsanlagen für Wärmekraftwerke, sowie zur Zusammenfassung solcher Katalysatorelemente zu einem Paket.

Keramische Monolithen erfordern wegen ihrer Bruchgefährdung unter extremen Betriebsbedingungen (Erschütterungen, Druckstöße, Temperaturwechsel) eine sichere und stoßabsorbierende Befestigung. Die sie nicht in beliebiger Größe herstellbar sind, besteht weiterhin die Notwendigkeit, mehrere Elemente in einer Batterie zusammenzufassen, um die z.B. bei Kraftwerksabgasen pro Zeiteinheit strömenden großen Gasvolumina durchsetzen zu können.

Es ist bekannt, bei einem Filter zur Abbrennung von im Abgas eines Dieselmotors enthaltenen Rußpartikeln ein Abscheidesystem zu verwenden, bei dem eine der äußeren Form des Katalysatorelements entsprechende und formschlüssig auf dieses aufschiebbare elastische Puffermanschette und ein der äußeren Form von Katalysatorelement und Puffermanschette entsprechender, die Puffermanschette umgreifender Metallrahmen vorliegt, dessen innerer freier Querschnitt größer als die Stirnfläche des Katalysatorelements und kleiner als die Summe der Stirnflächen von Katalysatorelement und Puffermanschette oder gleich der Summe dieser Stirnflächen ist. Dabei muß für eine vorgesehene Anzahl von Filterelementen stets ein darauf abgestimmtes Gehäuse verwendet werden, so daß die Zusammenfassung beliebig vieler Filterelemente der oben genannten Bauweise zu einem beliebig großen Filterpaket nicht möglich ist (EP-A 0112634).

Gemäß der Neuerung wird dieser Nachteil durch eine Vorrichtung zur Halterung von zur Abgasnachbehandlung von Verbrennungsanlagen verwendeten viereckigen monolithischen keramischen Katalysatorelementen sowie zur Zusammenfassung derselben zu einem Paket beseitigt. Diese Vorrichtung ist versehen mit einer der äußeren Form des Katalysatorelements entsprechenden und formschlüssig auf dieses aufschiebbaren elastischen Puffermanschette und einem der äußeren Form von Katalysatorelement und Puffermanschette entsprechenden, die Puffermanschette umgreifenden Metallrahmen, dessen innerer freier Querschnitt größer als die Stirnfläche des Katalysatorelements und kleiner als die Summe der Stirnflächen von Katalysatorelement und Puffermanschette oder gleich der Summe dieser Stirnflächen ist.

Sie ist dadurch gekennzeichnet, daß
a) die Rahmentiefe und die Länge der Puffermanschette mindestens 1/50 der Länge des Katalysatorelements entsprechen und
b) jeweils zwei benachbarte Seitenflächen des Rahmens in symmetrischer Anordnung Ausnehmungen bzw. nach innen springende Sicken aufweisen und die beiden übrigen Seitenflächen Vorsprünge aufweisen, die formschlüssig in die Ausnehmungen bzw. Sicken benachbarter Rahmen eingreifen können.

Die Puffermanschette kann z.B. aus Mineralfaser, Keramikfaser, Drahtgestrick oder anderen temperaturfesten elastischen Werkstoffen bestehen. Nachdem sie auf den Monolithen von dessen Stirnseite(n) her aufgeschoben ist, wird der Metallrahmen über die Manschette geschoben, wobei die elastische Manschette verdichtet werden kann. Diese Verdichtung kann auch durch ein Manschettenmaterial, welches sich bei Erwärmung einmalig ausdehnt, erreicht oder verstärkt werden. Ein solches Material ist z.B. eine sog. Blähglimmermatte, wie sie z.B. eine sog. Blähglimmermatte, wie sie z.B. von der Firma 3M unter der Bezeichnung INTERAM@ vertrieben wird. Die erforderliche Wärmebehandlung kann nach der Montage oder aber auch erst im Betrieb durch Beaufschlagung mit heißen Abgasen, z.B. einem heißen Rauchgas, vorgenommen werden.

Soll der Katalysator Betriebsbedingungen ausgesetzt werden, denen die reibschlüssige Verbindung zwischen Monolith und Puffermanschette einerseits und Puffermanschette und Metallrahmen andererseits nicht gewachsen sein könnte, so wird der Rahmen an einer Stirnseite mit Sicherungsanschlägen versehen, welche die Katalysatorstirnfläche am Rand umgreifen und damit durch Formschluß eine axiale Verschiebung des Katalysatorelements verhindern.

Gemäß einer vorteilhaften Ausführungsform der Neuerung springt also der Metallrahmen an seiner Stirnseite nach innen unter Ausbildung eines durchgehenden oder in mehrere "Zungen" aufgeteilten Anschlags für eine Randzone der Stirnfläche des Katalysatorelements vor.

Bei vertikal stehenden kürzeren Katalysatorelementen genügt es oft schon, das Katalysatorelement nur in seinem unteren Abschnitt zu haltern. Bei längeren Elementen, stärkerer Beanspruchung oder horizontaler Anbringung der Elemente ist jedoch eine beidseitige Halterung ratsam.

Gemäß der Neuerung kann also die Kombination aus Puffermanschette und Metallrahmen für eine Anbringung an mindestens einem Endabschnitt des Katalysatorelements vorgesehen sein.

Die Neuerung wird nachfolgend anhand einer vorteilhaften Ausführungsvariante in Verbindung mit der einzigen Figur der Zeichnung weiter erläutert.

Die linke als Explosionszeichnung gestaltete Figur 1 zeigt ein 1 m langes monolithisches keramisches Katalysatorelement 1 von quadratischem Querschnitt (Kantenlänge 150 mm), welches über seine Gesamtlänge von zahlreichen quadratischen Strömungskanälen durchzogen wird, in welchen das zu behandelnde Abgas strömt und mit dem Katalysator in Berührung kommt. Dieser kann stofflicher Bestandteil des Elements sein oder auf dem keramischen Werkstoff des Elements als Beschichtung vorliegen.

Eine 3 cm lange Puffermanschette 2 aus elastischem Drahtgestrick mit geringfügig kleinerem freien inneren Querschnitt als die Stirnfläche des Monolithen (149 mm x 149 mm) wird auf letzteren so aufgezwängt, daß ihre äußere Stirnfläche bündig mit der Stirnfläche des Monolithen endigt.

Ein 3 cm tiefer Rahmen 3 aus temperaturfestem Stahl (z.B. Werkstoff V2A) entspricht der äußeren Form von Monolith und Manschette und hat einen etwas geringeren inneren freien Querschnitt als die Summe der Stirnflächen von Katalysatorelement und Puffermanschette (158 mm x 158 mm). Er ist an zwei benachbarten Seitenflächen mit rechteckigen Ausnehmungen 4 in übereinstimmender Form und Anordnung versehen (Abmessung 10 mm x 100 mm). Die beiden übrigen Seitenflächen sind mit rechteckigen Vorsprüngen 5 versehen, die formschlüssig in die oben beschriebenen Ausnehmungen benachbarter Rahmen eines Pakets gehalterter Katalysatorelemente eingreifen können.

Am äußeren Rand des Metallrahmens ist pro Rahmenseite jeweils ein senkrecht zur Seitenfläche 6 mm nach innen ragendes und die Randzone der Monolithstirnfläche stützendes Anschlagblech 6 angebracht.

Der Rahmen wird bei der Montage über die Puffermanschette gezwängt und soweit auf sie aufgeschoben, bis die Anschlagbleche in Kontakt mit der Monolith-Stirnfläche kommen.

Der an beiden Enden mit der Halterungsvorrichtung versehene Monolith kann dann mit anderen ebenso ausgerüsteten Monolithen über die Nut/Feder-Verbindung 4/5 zu einem Katalysatorpaket zusammengesteckt werden.

Die rechte Figur 2 zeigt die Projektionsansichten auf das Katalysatorelement 1, eine Puffermanschette 2 und auf einen Rahmen 3.

## Patentansprüche

1. Vorrichtung zur Halterung von viereckigen monolithischen keramischen Katalysatorelementen sowie zur Zusammenfassung derselben zu einem Paket, mit einer der Außenform des Katalysatorelements (1) entsprechenden und formschlüssig auf dieses aufschiebbaren elastischen Puffermanschette (2) und einem der Außenform von Katalysatorelement und Puffermanschette entsprechenden Metallrahmen (3), dessen innerer freier Querschnitt größer als die Stirnfläche des Katalysatorelements und kleiner als die Summe der Stirnflächen von Katalysatorelement und Puffermanschette oder gleich der Summe dieser Stirnflächen ist, dadurch gekennzeichnet, daß
a) Rahmentiefe und Höhe der Puffermanschette mindestens 1/50 der Länge des Katalysatorelements entsprechen und
b) jeweils zwei benachbarte Seitenflächen des Rahmens in symmetrischer Anordnung Ausnehmungen bzw. nach innen springende Sicken (4) aufweisen und die beiden übrigen Seitenflächen Vorsprünge (5) aufweisen, die formschlüssig in die Ausnehmungen bzw. Sicken benachbarter Rahmen eingreifen können.

2. Vorrichtung nach Anspruch 1, dadurch gekennzeichnet, daß der Metallrahmen (3) an seiner Stirnseite nach innen unter Ausbildung eines durchgehenden oder in mehrere Zungen aufgeteilten Anschlages (6) für eine Randzone der Stirnfläche des Katalysatorelements vorspringt.

3. Vorrichtung nach Anspruch 1 oder 2, dadurch gekennzeichnet, daß die Kombination aus Puffermanschette und Metallrahmen für eine Anbringung an mindestens einem Endabschnitt des Katalysatorelements vorgesehen ist.

## Claims

1. A device for holding rectangular monolithic ceramic catalyst elements and for combining them into a pack, comprising an elastic buffer sleeve corresponding to the outer shape of the catalyst element (1) and designed to be pushed onto the catalyst in form-locking manner and a metal frame (3) which corresponds to the outer shape of the catalyst element and the buffer sleeve and of which the inner free cross-section is larger than the end face of the catalyst element and smaller than the sum of the end faces of catalyst element and buffer sleeve or equal to the sum of those end faces, characterized in that
a) the frame depth and the height of the buffer sleeve corrrespond to at least 1/50th of the length of the catalyst element and
b) two adjacent side faces of the frame comprise symmetrically arranged recesses or inwardly directed corrugations (4) and the other two side faces of the comprise protuberances designed to engage form-lockingly in the recesses or corrugations of adjacent frames.

2. A device as claimed in claim 1, characterized in that, at its front, the metal frame (3) projects inwards to form a continuous stop (6) or one divided into several tongues for a peripheral zone of the end face of the catalyst element.

3. A device as claimed in claim 1 or 2, characterized in that the combination of the buffer sleeve and the metal frame is designed to be mounted on at least one terminal section of the catalyst element.

## Revendications

1. Dispositif pour la fixation d'éléments catalyseurs céramiques rectangulaires, ainsi que l'assemblage de ces éléments en un paquet caractérisé par:
a) un manchon-tampon (2) élastique correspondant à la forme extérieure de cet élément catalyseur (1) et qui peut être enfoncé par la forme, élastiquement, géométriquement sur cet élément,
b) un cadre métallique (3) correspondant à la forme extérieure de l'élément catalyseur et du manchon-tampon dont la section intérieure libre est plus grande que la surface frontale de l'élément catalyseur et plus petite que la sommes des surfaces frontales de l'élément catalyseur et du manchon-tampon ou égale à la somme de ces surfaces frontales, pendant que,
c) la profondeur du cadre et la hauteur du manchon-tampon correspondent au moins au 1/50 de la longueur de l'élément de catalyseur, et
d) chaque fois deux surfaces latérales voisines du cadre présentent, dans une disposition symétrique, des évidements ou des moulures (4) avançant vers l'intérieur et les deux autres surfaces latérales présentent des saillies (5) qui peuvent s'engager par la forme géométriquement dans les évidements ou moulures des cadres adjacents.

2. Dispositif suivant la revendication 1, caractérisé en ce que le cadre métallique (3) fait saillie vers l'intérieur sur sa face frontale tout en formant une butée (6), continue, ou divisée en plusieurs parties, pour une zone marginale de la face frontale de l'élément catalyseur.

3. Dispositif suivant l'une des revendications 1 ou 2, caractérisé en ce que la combinaison d'un manchon-tampon et d'un cadre métallique est prévue pour qu'on y place au moins une section terminale d'élément catalyseur.
